# EUROPÄISCHE PATENTSCHRIFT

(11) **EP 2 769 040 B1**
(45) Veröffentlichungstag und Bekanntmachung des Hinweises auf die Patenterteilung: **24.02.2016**
(21) Anmeldenummer: 12714530.8
(22) Anmeldetag: 30.03.2012
(51) Int. Cl.: E05D 15/06, E05D 15/10

(54) **LAUFWAGEN FÜR EINE FLÄCHENBÜNDIGE SCHIEBETÜR**
CARRIAGE FOR A FLUSH SLIDING DOOR
CHARIOT POUR PORTE COULISSANTE AFFLEURANTE

(30) Priorität: 20.05.2011 CH 859112011
(43) Veröffentlichungstag der Anmeldung: 27.08.2014
(73) Patentinhaber: EKU AG, CH-8370 Sirnach (CH)
(72) Erfinder: SCHMIDHAUSER, Heinz, CH-8588 Zihlschlacht (CH); SCHWENDENER, Christian, CH-9536 Schwarzenbach (CH)
(74) Vertreter: Gachnang, Hans Rudolf
(86) Internationale Anmeldenummer: PCT/CH2012/000075
(87) Internationale Veröffentlichungsnummer: WO 2012/159218

(56) Entgegenhaltungen:
- WO-A1-2009/003670
- US-A- 1 689 665

## Beschreibung

Gegenstand der Erfindung ist ein Laufwagen für eine flächenbündige Schiebetür gemäss Oberbegriff des Patentanspruchs 1.

Flächenbündige Schiebetüren sind bekannt (WO 2004/090274). Um die zu verschiebende Schiebetür, die bei geschlossenem Schrank flächenbündig, d.h. in einer Ebene mit der benachbarten Schiebetür liegt, in eine Verschiebestellung zu bringen, muss die Schiebetür zuerst eine translatorische Bewegung durchführen. Diese der nachfolgenden parallelen Verschiebung zur benachbarten Tür vorausgehende Verschiebung lotrecht zur Verschieberichtung erfolgt durch einen Schiebewagen, an dem die Schiebetür aufgehängt ist.

Das Dokument US 1 689 665 zeigt einen Laufwagen für eine Dreh-Schiebetür mit zwei in einer einzigen Schiene hintereinander angeordneten Rollenpaaren. Die Rollenpaare sind über ein Verbindungselement mit den Hängeelementen verbunden, die mit je einem Rollen_paar verbunden sind. Die Türe ist um eine zur Schiene parallel verlaufende Achse, welche durch die Drehgelenke verläuft, schwenkbar. Des Weiteren ist die Türe um eine vertikale Achse drehbar, welche durch eine Bohrung im Verbindungselement verläuft. In dieser Bohrung befindet sich ein Bolzen, der mit der Tür verbunden ist. Dieser Bolzen ist in der Bohrung drehbar gelagert. Diese Dreh-Schiebetür wird geöffnet, indem sie um die vertikale Achse gedreht wird und bei Bedarf entlang der Schiene verschoben werden kann. Schiebetüren werden oft zwischen zwei Zimmerwänden oder an Schränken mit hohen Seitenwänden, die die Decke des Schranks überragen, eingesetzt. Dies hat zur Folge, dass die Laufwagen für die Schiebetür bereits vor der Montage der Laufschienen auf der Decke des Schranks in die Schienen eingeführt werden müssen, da ein seitliches Einführen über die Stirnseite des Schranks ausge-schlossen ist. Die Laufschienen von Schiebetürschränken werden bekanntlich auf der Oberseite der Schiebetürschränke montiert, was die Zugänglichkeit sehr stark einschränkt, falls, und dies ist die übliche Anordnung, die Schrankdecke nahe der Raumdecke liegt. Noch schlechter zugänglich sind die Laufschienen an Schränken, bei denen die Laufschienen unter dem Boden des Schranks angeordnet sind.

Eine Aufgabe der vorliegenden Erfindung besteht nun darin, den Laufwagen derart weiterzubilden, dass ein Einführen in die Schienen nicht nur stirnseitig, sondern an jeder beliebigen Stelle der Schienen erfolgen kann.

Gelöst wird diese Aufgabe durch einen Laufwagen gemäss den Merkmalen des Patentanspruchs 1. Vorteilhafte Ausgestaltungen des Laufwagens werden in den abhängigen Ansprüchen umschrieben.

Es gelingt durch die Schwenkbarkeit der Fahrgestelle, diese zwischen die beiden Schienen einzuführen und in schräg gestelltem Zustand unter die obere Rollbahn, welche die Tragrollen nach oben abstützt, einzuführen. Es ist damit möglich, unabhängig davon, ob die Schienen über dem Schrank oder unter dem Schrank und mit oder ohne seitliche Wände montiert sind, jederzeit die Fahrgestelle einzusetzen oder wieder, z.B. für eine Reparatur, auszubauen.

Anhand eines illustrierten Ausführungsbeispiels wird die Erfindung näher erläutert. Es zeigen:
- Figur 1: eine perspektivische Darstellung zweier parallel angeordneter Schienen und von zwei darin eingesetzten Laufwagen,
- Figur 2: eine Aufsicht auf die Anordnung gemäss Figur 1,
- Figur 3: eine perspektivische Darstellung der Laufwagen vor dem Einsetzen in die Schienen,
- Figur 4: eine perspektivische Darstellung der Laufwagen unmittelbar beim Einsetzen in die Schienen,
- Figur 5: eine perspektivische Untersicht des Laufwagens in Montagestellung,
- Figur 6: eine perspektivische Untersicht des Laufwagens in Arbeitsstellung.

In den Figuren sind nur die beiden Schienen 1 und 3, welche parallel nebeneinander auf der Decke eines Schranks (Schrank nicht dargestellt) befestigt werden, dargestellt. In den beiden Schienen 1,3 sind mit Bezugszeichen 5 und 7 die Rollbahnen für coaxial angeordnete Tragrollen 9 und 11 der Fahrgestelle 13, an denen eine Schiebetür (nicht dargestellt) aufgehängt wird, bezeichnet. An jedem Fahrgestell 13 sind an dessen beiden Enden jeweils Tragrollen 9 drehbar aufgesetzt. Die Drehachse A der Tragrollen liegt bei in die Schienen 1, 3 eingesetzter Fahrgestelle 13 rechtwinklig zur Längsausdehnung der beiden Schienen 1, 3.

Die beiden Fahrgestelle 13 sind durch eine Verbindungsstange 17 miteinander verbunden und bilden einen Laufwagen. Die Verbindungsstange 17 ist gelenkig mit der Unterseite der Fahrgestelle 13 auf einer vertikal verlaufenden Achse B schwenkbar angelenkt. Auf der Achse B sitzt unterhalb der Verbindungsstange 17 eine Führungsrolle 19, welche in eine Führungsbahn 21 an der ersten Schiene 1 eingreift, wenn die beiden Fahrgestelle 13 zwischen den beiden Rollbahnen 5, 7 eingesetzt sind.

Um das Einsetzen der Fahrgestelle 13 in die Rollbahnen 5, 7, welche dreiseitig geschlossen sind, von oben zu ermöglichen, werden die Fahrgestelle 13, wie in den Figuren 3 bis 5 dargestellt, bezüglich der Verbindungsstange 17 geschwenkt. Die beiden Fahrgestelle 13 liegen dann nicht mehr parallel zueinander, sondern in einem stumpfen Winkel. Dadurch verkürzt sich der Abstand zwischen der beiden Tragrollen 9, 11 derart, dass die Fahrgestelle 13 von oben an den oben liegenden Rollenbahnenabschnitten 5' und 7' vorbei nach unten geführt werden können. Beim Nach-unten-Fahren kommen die Führungsrollen 19 mit vertikaler Drehachse in die Führungsbahn 21 zu liegen und, nach einer Schwenkung der beiden Fahrgestelle 13 in eine zur Verbindungsstange 17 rechtwinkligen Lage, kommen die beiden Tragrollen 9 und 11 in die Rollbahnen 5 und 7 zu liegen. Durch ein geeignetes Rastmittel werden die beiden Fahrgestelle 13 und die Verbindungsstange 17 in der rechtwinkligen gegenseitigen Lage miteinander verrastet und dadurch eine weitere Schwenkbewegung ausgeschlossen. Zum besseren Verständnis der Figuren wird das bisher noch nicht beschriebene, jedoch dargestellte Element 23 erwähnt. Es handelt sich um einen Endlagendämpfer, der beim Verschieben der Schiebetüren einen harten Aufschlag auf der Seitenwand in der Endstellung dämpft.

### Legende der Bezugszeichen

- 1: Schiene
- 3: Schiene
- 5: Rollbahn
- 7: Rollbahn
- 9: Tragrollen
- 11: Tragrollen
- 13: Fahrgestell
- 17: Verbindungsstange
- 19: Führungsrolle
- 21: Führungsbahn
- 23: Dämpfer

## Patentansprüche

1. Laufwagen für eine flächenbündige Schiebetür, umfassend zwei Fahrgestelle (13) mit an deren Enden coaxial angeordneten Tragrollen (9,11), die dazu ausgebildet und bestimmt sind, um in einem Abstand parallel nebeneinander liegender dreiseitig geschlossener Rollbahnen (5,7) abzurollen, wobei die Rollbahnen (5,7) in zwei Schienen (1,3) angeordnet sind, wobei die Tragrollen (9) an jedem Fahrgestell (13) an dessen beiden Enden drehbar aufgesetzt sind, sodass die Drehachse A der Tragrollen bei den in die Schienen eingesetzten Fahrgestellen (13) rechtwinklig zur Längsausdehnung der beiden Schienen (1,3) liegt, **dadurch gekennzeichnet, dass** die beiden Fahrgestelle (13) über eine Verbindungsstange (17) gelenkig miteinander verbunden sind, wobei die Verbindungsstange (17) gelenkig mit der Unterseite der Fahrgestelle (13) auf einer vertikal verlaufenden Achse B schwenkbar angelenkt ist und die Fahrgestelle (13) zum Einsetzen in die Rollbahnen (5,7) der Schienen (1,3) schwenkbar sind.

2. Laufwagen nach Anspruch 1, **dadurch gekennzeichnet, dass** die Enden der Verbindungsstange (17) mit den Fahrgestellen (13) verrastbar sind, wenn die Achsen A der Tragrollen (9,11) nach dem Einfahren in die Rollbahnen (5,7) im rechten Winkel zur Verbindungsstange (17) liegen.

3. Laufwagen nach Anspruch 1, **dadurch gekennzeichnet, dass** die Enden der Verbindungsstange (17) mit den Fahrgestellen (13) verrastbar sind, wenn die Achsen A der Tragrollen (9,11) nach dem Einsetzen der Fahrgestelle (13) zwischen die Führungsschienen (1,3) in rechtem Winkel zu den Rollbahnen (5,7) liegen.

4. Laufwagen nach einem der vorhergehenden Ansprüche, wobei auf der Achse B unterhalb der Verbindungsstange (17) eine Führungsrolle (19) angebracht ist, welche in eine Führungsbahn (21) an der ersten Schiene (1) eingreift, wenn die beiden Fahrgestelle (13) zwischen den beiden Rollbahnen (5, 7) eingesetzt sind.

5. Laufwagen nach einem der vorhergehenden Ansprüche, wobei zum Einsetzen der Fahrgestelle (13) in die Rollbahnen (5, 7) die Fahrgestelle bezüglich der Verbindungsstange (17) schwenkbar sind, sodass die beiden Fahrgestelle in einem stumpfen Winkel zueinander liegen.

6. Laufwagen nach Anspruch 5, wobei der Abstand der beiden Tragrollen (9, 11) derart verkürzt ist, dass die Fahrgestelle (13) von oben an den oben liegenden Rollenbahnenabschnitten (5`, 7`) vorbei nach unten führbar sind.

7. Laufwagen nach Anspruch 6, wobei beim Nach-unten-Fahren die Führungsrollen (19) mit vertikaler Drehachse in die Führungsbahn (21) zu liegen kommen und, nach einer Schwenkung der beiden Fahrgestelle (13) in eine zur Verbindungsstange (17) rechtwinklige Lage, die beiden Tragrollen (9, 11) in die Rollbahnen (5, 7) zu liegen kommen.

## Claims

1. A carriage for a flush sliding door, comprising two chassis (13), at the ends of which coaxially arranged support rollers (9,11) are provided, which are configured and intended to roll rolling tracks (5,7) which are closed on three sides and located parallel to one another at a distance, the rolling tracks (5,7) being arranged in two rails (1,3), wherein the support rollers (9) are rotatably mounted on each chassis (13) at both ends thereof, so that the axis of rotation A of the support rollers in the case of the chassis (13) inserted into the rails is located at right angles to the longitudinal extension of the two rails (1,3), **characterized in that** the two chassis (13) are articulated to one another by means of a connecting rod (17), wherein the connecting rod (17) is pivotably hinged to the underside of the chassis (13) on a vertically extending axis B and the chassis (13) can be pivoted in order to be inserted into the rolling tracks (5,7) of the rails (1,3).

2. The carriage according to Claim 1, **characterized in that** the ends of the connecting rod (17) can be latched to the chassis (13), if the axes A of the support rollers (9,11) are located at a right angle to the connecting rod (17) following retraction into the rolling tracks (5,7).

3. The carriage according to Claim 1, **characterized in that** the ends of the connecting rod (17) can be latched to the chassis (13), if the axes A of the support rollers (9,11) are located at a right angle to the rolling tracks (5,7) following the insertion of the chassis (13) between the guide rails (1,3).

4. The carriage according to any one of the preceding claims, wherein a guide roller (19) is mounted on the axis B below the connecting rod (17), which guide roller engages in a guide track (21) on the first rail (1), if the two chassis (13) are inserted between the two rolling tracks (5, 7).

5. The carriage according to any one of the preceding claims, wherein the chassis can be pivoted with respect to the connecting rod (17) in order to insert the chassis (13) into the rolling tracks (5, 7), so that the two chassis are located at an obtuse angle to one another.

6. The carriage according to Claim 5, wherein the distance of the two support rollers (9, 11) is reduced such that the chassis (13) can be guided from above downwards past the rolling track sections (5', 7') located at the top.

7. The carriage according to Claim 6, wherein during the movement downwards the guide rollers (19) with the vertical axis of rotation come to lie in the guide track (21) and, following pivoting of the two chassis (13) into a location at right angles to the connecting rod (17), the two support rollers (9, 11) come to lie in the rolling tracks (5, 7).

## Revendications

1. Chariot pour une porte coulissante affleurante, comprenant deux châssis (13) avec des galets de support (9, 11), disposés de façon coaxiale à leurs extrémités, qui sont constitués et destinés à rouler dans des chemins de roulement (5, 7) fermés sur trois côtés et juxtaposés parallèlement avec un espacement, les chemins de roulement (5, 7) étant disposés dans les deux rails (1, 3), les galets de support (9) étant placés en rotation aux deux extrémités de chaque châssis (13) de telle sorte que l'axe de rotation A des galets de support (9), quand les châssis (13) sont introduits dans les rails, est à angle droit par rapport à l'étendue longitudinale des deux rails (1, 3), **caractérisé en ce que** les deux châssis (13) sont raccordés l'un à l'autre de façon articulée par le biais d'une tige de raccordement (17), la tige de raccordement (17) étant montée de façon articulée avec le côté inférieur des châssis (13) en pivotement sur un axe B s'étendant verticalement, et les châssis (13) pouvant pivoter pour l'introduction dans les chemins de roulement (5, 7) des rails (1, 3).

2. Chariot selon la revendication 1, **caractérisé en ce que** les extrémités de la tige de raccordement (17) peuvent être encliquetés avec les châssis (13) quand les axes A des galets de support (9, 11) sont à angle droit par rapport à la tige de raccordement (17) après l'entrée dans les chemins de roulement (5, 7).

3. Chariot selon la revendication 1, **caractérisé en ce que** les extrémités de la tige de raccordement (17) peuvent être encliquetées avec les châssis (13) quand les axes A des galets de support (9, 11) sont à angle droit par rapport aux chemins de roulement (5, 7) après l'introduction des châssis (1, 3) entre les rails de guidage (1, 3).

4. Chariot selon l'une des revendications précédentes, un galet de guidage (19) étant mis en place sur l'axe B au-dessous de la tige de raccordement (17) et engrenant dans un chemin de guidage (21) sur le premier rail (1) quand les deux châssis (13) sont introduits entre les deux chemins de roulement (5, 7).

5. Chariot selon l'une des revendications précédentes, les châssis pouvant pivoter par rapport à la tige de raccordement (17) pour l'introduction des châssis (13) dans les chemins de roulement (5, 7) de telle sorte que les deux châssis forment entre eux un angle obtus.

6. Chariot selon la revendication 5, **caractérisé en ce que** l'intervalle entre les deux galets de support (9, 11) est raccourci de telle sorte que les châssis (13) peuvent être guidés vers le bas à partir du haut sur les tronçons de chemins de roulement (5', 7') situés en haut.

7. Chariot selon la revendication 6, **caractérisé en ce que**, après le mouvement vers le bas, les galets de guidage (19) avec l'axe de rotation vertical se placent dans le chemin de guidage (21) et, après un pivotement des deux châssis (13) dans une position à angle droit par rapport à la tige de raccordement (17), les deux galets de support (9, 11) se placent dans les chemins de roulement (5, 7).
